# EUROPÄISCHE PATENTANMELDUNG

(11) **EP 2 107 179 A1**
(43) Veröffentlichungstag der Anmeldung: **07.10.2009**
(21) Anmeldenummer: 09002433.2
(22) Anmeldetag: 20.02.2009
(51) Int. Cl.: E04C 2/32

(54) **Konstruktionselement**

(30) Priorität: 01.04.2008 DE 102008016955; 08.07.2008 DE 102008031898
(71) Anmelder: Georg Ackermann GmbH, 97355 Wiesenbronn (DE)
(72) Erfinder: Schmalz, Rüdiger, 97355 Wiesenbronn (DE)
(74) Vertreter: von den Steinen, Axel

(57) **Zusammenfassung**

Die Erfindung betrifft ein plattenförmiges Konstruktionselement (01) zur Herstellung eines Bauteils, insbesondere zur Herstellung von Möbeln oder Innenausbauten, mit einer steifen Deckschicht (02), die die Sichtseite des Bauteils (01) bildet, und mit einer zumindest bereichsweise geschlitzten Trägerschicht (03), die die Innenseite des Bauteils (01) bildet, wobei das Bauteil (01) zur Bildung eines runden Bogens im geschlitzten Bereich der Trägerschicht (03) quer zur Schlitzung (05) bogenförmig verformbar ist, wobei zwischen Deckschicht (02) und Trägerschicht (03) zumindest eine Zwischenschicht (04) angeordnet ist, wobei die Zwischenschicht (04) radial zum Bogen des Bauteils (01) derart verformbar ist, um Abstandsschwankungen zwischen Deckschicht (02) und Trägerschicht (03) entlang des Bogens auszugleichen.

## Beschreibung

Die Erfindung betrifft ein plattenförmiges Konstruktionselement nach dem Oberbegriff des Anspruchs 1.

Gattungsgemäße Konstruktionselemente, die vielfach auch als Konstruktionsplatten bezeichnet werden, dienen insbesondere, jedoch keineswegs ausschließlich, zur Herstellung von Möbeln bzw. Innenausbauten. Die Konstruktionselemente sind dabei insbesondere durch den geschützten Bereich der Trägerschicht charakterisiert, der es ermöglicht, die Konstruktionsplatte bogenförmig zu verformen. Die relativ dünne Deckschicht, beispielsweise aus einer Furnierplatte oder einer Schichtstoffplatte, bildet dabei den außenseitigen Bogen des Bauteils. Durch die Schlitze in der Trägerschicht kann die Konstruktionsplatte trotz ihrer Dicke bogenförmig verformt werden, da die Schlitze eine innenseitige Annäherung der verbliebenen Stege des Trägerschichtmaterials ermöglichen. Außerdem wird die Deckschicht durch die verbliebenen Stege der Trägerschicht von Innen her soweit abgestützt, dass eine ausreichende mechanische Stabilität im Bogenbereich vorhanden ist.

Diese bekannten, zweischichtigen Konstruktionsplatten haben jedoch erhebliche Nachteile. Aufgrund der starren Verbindung zwischen den verbliebenen Stegen der Trägerschicht einerseits und der Deckschicht andererseits, ergibt sich der Effekt, dass sich die elastische Verformung der Deckschicht auf die Bereiche konzentriert, die nicht durch die verbliebenen Stege der Trägerschicht abgestützt werden. Diese Konzentration der elastischen Verformung der Deckschicht führt dazu, dass sich kein runder Bogen an der Außenseite des Bauteils ergibt, sondern ein segmentförmiger Bogen, in dem sich elastisch stark verformte Segmente mit elastisch kaum verformten Segmenten abwechseln. Zwischen den einzelnen Segmenten bildet sich dabei jeweils eine leichte Kante, die optisch und vielfach unerwünscht ist. Außerdem haben die bekannten Konstruktionsplatten den Nachteil, dass sie nur innerhalb sehr begrenzter Toleranzen gebogen werden können, da ansonsten die Ablösung der verbliebenen Trägerschichtstege von der Deckschicht im gebogenen Bereich droht.

Die DE 27 50 848 A beschreibt ein plattenförmiges Konstruktionselement, das bogenförmig geformt werden kann. Um ein Brechen des Konstruktionselements im Bogenbereich verhindern zu können, muss dabei die Trägerschicht, die beispielsweise aus Holz bestehen kann, im Bogenbereich ausgeschnitten und durch ein geschlitztes Eckeinsatzstück ersetzt werden. Dieses Eckeinsatzstück weist eine so große Elastizität auf, so dass die beim Biegen des Bogens auftretenden Spannungen im Eckeinsatzstück aufgenommen werden können.

Ausgehend von diesem Stand der Technik ist es deshalb Aufgabe der vorliegenden Erfindung, ein neues plattenförmiges Konstruktionselement vorzuschlagen, dass die Nachteile des vorbekannten Stands der Technik vermeidet.

Diese Aufgabe wird durch ein Konstruktionselement nach der Lehre des Anspruchs 1 gelöst.

Vorteilhafte Ausführungsformen der Erfindung sind Gegenstand der Unteransprüche.

Die Erfindung beruht auf dem Grundgedanken, dass zwischen der Deckschicht und der Trägerschicht zumindest eine Zwischenschicht angeordnet ist, die verformt werden kann. Die Zwischenschicht ist dabei radial zum Bogen des Bauteils derart verformbar, dass Abstandsschwankungen zwischen Deckschicht und Trägerschicht entlang des Bogens ausgeglichen werden. Durch diesen elastischen Formausgleich wird die Ausbildung von unerwünschten Kanten an der Außenseite der Deckschicht und das Ablösen der Trägerschicht von der Deckschicht im Verformungsbereich vermieden.

Wie groß die Elastizität der Zwischenschicht ist, ist grundsätzlich beliebig. Nach einer bevorzugten Ausführungsform ist vorgesehen, dass die Elastizität der Zwischenschicht zumindest größer als die Elastizität der Deckschicht ist.

Weiterhin ist es besonders vorteilhaft, wenn die Elastizität der Zwischenschicht auch größer als die Elastizität der Trägerschicht ist.

Welches Material zur Herstellung der Zwischenschicht verwendet wird, ist grundsätzlich beliebig. Versuche mit verschiedenen Materialien haben gezeigt, dass insbesondere Lederfasermaterial für die vorgeschlagene Verwendung besonders gut geeignet ist. Dieses Lederfasermaterial wird durch Mahlen von Lederresten und durch Kalandrieren der durch das Mahlen entstandenen Ledermasse unter Verwendung von Hilfsstoffen hergestellt.

Das Lederfasermaterial sollte bevorzugt aus einem unverwobenen, unregelmäßig gelagerten Fasergemenge mit verschiedenen Lederfasern als Gerüstsubstanz bestehen, wobei den Lederfasern ein Bindemittel, insbesondere Latex, zugegeben wird, um diese zu einem festen Plattenmaterial zu verfestigen.

Um das Lederfasermaterial geschmeidiger zu machen, kann ihm Fettungsmittel zugesetzt werden.

Für die Deckschicht eignen sich insbesondere Schichtstoffplatten und Furnierplatten, da aus diesen Materialien sehr gute Sichtseiten hergestellt werden können.

Die zumindest bereichsweise geschlitzte Trägerschicht des Konstruktionselements kann bevorzugt aus einer MDF-Platte (mikrodichte Faserplatte), einer Holzplatte, einer Spanplatte oder einer Gipskartonplatte hergestellt sein.

Werden als Trägerschicht sehr starre Materialen, beispielsweise eine MDF-Platte, eine Holzplatte, eine Spanplatte oder eine Gipskartonplatte verwendet, ist es besonderes vorteilhaft, wenn die Schlitze die Trägerschicht vollständig durchtrennen und dadurch freie Stege gebildet werden.

Um das Bruchverhalten zu verbessern, ist es vorteilhaft, wenn die Zwischenschicht mehrlagig aufgebaut ist und neben dem Lederfasermaterial eine Bruchsicherungsschicht, insbesondere aus einem Gazematerial, umfasst.

Eine Ausführungsform der Erfindung ist in den Zeichnungen schematisch dargestellt und wird nachfolgend beispielhaft erläutert.

Es zeigt:
- Fig. 1: ein plattenförmiges Konstruktionselement im Querschnitt;

Fig. 1 zeigt ein Konstruktionselement 01, nämlich eine Konstruktionsplatte zur Herstellung von Möbeln bzw. Innenausbauten. Das Konstruktionselement weist einen dreischichtigen Aufbau mit einer Deckschicht 02, einer Trägerschicht 03 und einer Zwischendeckschicht 02 und Trägerschicht 03 angeordneten Zwischenschicht 04 auf.

Um das Konstruktionselement 01 um einen Radius R bogenförmig verformen zu können, ist die Trägerschicht 03 vierfach geschlitzt, wobei zwischen den Schlitzen 05, Stege 06 aus dem Material der Trägerschicht 03 stehen bleiben. Die Deckschicht 02 besteht beispielsweise aus einer steifen Schichtstoffplatte mit hoher Härte. Die Trägerschicht 03 besteht aus einer Gipskartonplatte oder einer Holzplatte. Um einen Formausgleich zwischen den beiden steifen Materialien der Deckschicht 02 und der Trägerschicht 03 im Bereich des Radius R zu ermöglichen, ist die Zwischenschicht 04 aus einem gut verformbaren Material, nämlich aus Lederfasermaterial hergestellt. Das Lederfasermaterial kann sich im Bereich des Radius R soweit verformen, dass sich an der Außenseite der Deckschicht 02 zum einen keine Kanten der Stege 06 abbilden und zum anderen eine Ablösung der Stege 06 vom Konstruktionselement 01 ausgeschlossen ist.

## Patentansprüche

1. Plattenförmiges Konstruktionselement (01) zur Herstellung eines Bauteils, insbesondere zur Herstellung von Möbeln oder Innenausbauten, mit einer steifen Deckschicht (02), die die Sichtseite des Bauteils (01) bildet, und mit einer zumindest bereichsweise geschlitzten Trägerschicht (03), die die Innenseite des Bauteils (01) bildet, wobei das Bauteil (01) zur Bildung eines runden Bogens im geschlitzten Bereich der Trägerschicht (03) quer zur Schlitzung (05) bogenförmig verformbar ist,
**dadurch gekennzeichnet,**
**dass** zwischen Deckschicht (02) und Trägerschicht (03) zumindest eine Zwischenschicht (04) angeordnet ist, wobei die Zwischenschicht (04) radial zum Bogen des Bauteils (01) derart verformbar ist, um Abstandsschwankungen zwischen Deckschicht (02) und Trägerschicht (03) entlang des Bogens auszugleichen.

2. Konstruktionselement nach Anspruch 1,
**dadurch gekennzeichnet,**
**dass** die Elastizität der Zwischenschicht (04) größer als die Elastizität der Deckschicht (02) ist.

3. Konstruktionselement nach Anspruch 1 oder 2,
**dadurch gekennzeichnet,**
**dass** die Elastizität der Zwischenschicht (04) größer als die Elastizität der Trägerschicht (03) ist.

4. Konstruktionselement nach einem der Ansprüche 1 bis 3,
**dadurch gekennzeichnet,**
**dass** die Zwischenschicht (04) aus einem Lederfasermaterial hergestellt ist.

5. Konstruktionselement nach Anspruch 4,
**dadurch gekennzeichnet,**
**dass** das Lederfasermaterial aus einem unverwobenen, unregelmäßig gelagerten Fasergemenge mit verschiedenen Lederfasern als Gerüstsubstanz besteht, die mit einem Bindemittel, insbesondere Latex, zu einem festen Plattenmaterial verfestigt sind.

6. Konstruktionselement nach Anspruch 4,
**dadurch gekennzeichnet,**
**dass** das Lederfasermaterial Fettungsmittel enthält.

7. Konstruktionselement nach einem der Ansprüche 1 bis 6,
**dadurch gekennzeichnet,**
**dass** die Deckschicht (02) aus einer Schichtstoffplatte oder einer Furnierplatte hergestellt ist.

8. Konstruktionselement nach einem der Ansprüche 1 bis 7,
**dadurch gekennzeichnet,**
**dass** die Trägerschicht (03) aus einer MDF-Platte oder einer Holzplatte oder einer Spanplatte oder einer Gipskartonplatte hergestellt ist.

9. Konstruktionselement nach einem der Ansprüche 1 bis 8,
**dadurch gekennzeichnet,**
**dass** die Schlitze (05) die Trägerschicht (03) vollständig durchtrennen und **dadurch** Stege (06) gebildet werden.

10. Konstruktionselement nach einem der Ansprüche 1 bis 9,
**dadurch gekennzeichnet,**
**dass** die Zwischenschicht mehrlagig aufgebaut ist und neben dem Lederfasermaterial eine Bruchsicherungsschicht, insbesondere aus einem Gazematerial, umfasst.
